# EUROPÄISCHE PATENTSCHRIFT

(11) **EP 0 810 337 B1**
(45) Veröffentlichungstag und Bekanntmachung des Hinweises auf die Patenterteilung: **28.08.2002**
(21) Anmeldenummer: 96118738.2
(22) Anmeldetag: 22.11.1996
(51) Int. Cl.: E04F 21/16, E04F 21/32

(54) **Fugenspachtel**
Spatula for jointing
Spatule à joints

(30) Priorität: 30.05.1996 DE 29609610 U
(43) Veröffentlichungstag der Anmeldung: 03.12.1997
(73) Patentinhaber: Franz, Gerhard, D-97204 Höchberg (DE)
(72) Erfinder: Franz, Gerhard, D-97204 Höchberg (DE)
(74) Vertreter: Pöhner, Wilfried Anton, Dr.

(56) Entgegenhaltungen:
- DE-U- 9 306 030
- DE-U- 9 413 523
- GB-A- 844 416
- US-A- 5 075 916

## Beschreibung

Die Erfindung betrifft einen Spachtel zum Nacharbeiten von Fugen gemäß Oberbegriff des Anspruchs 1.

Fugen, beispielsweise in den Zwischenräumen von Fliesen oder zwischen einer Fensterscheibe und ihrem Rahmen, werden mit plastischen Massen ausgefüllt, beispielsweise einem Mörtel oder Silikon, die in der Regel nach einiger Zeit aushärten. Um überschüssiges Material, das über die umgebende Oberfläche hervorsteht, abzustreifen und die Fugenoberfläche zu glätten, sind Spachtel gebräuchlich, die mit ihrem Rand entlang der Fuge geführt werden. Neben Werkzeugen mit einem Griff ist aus der Druckschrift DE-94-13 523 ein ausschließlich aus einer Platte bestehender Fugenspachtel bekannt, der unmittelbar mit der Hand ergriffen wird, so daß ein einfaches und preiswertes Werkzeug entsteht. Um die Bearbeitung von Fugen unterschiedlicher Breite sowie die Herstellung von verschieden gekrümmten Fugenoberflächen zu gestatten, weisen die Ränder der vorzugsweise ebenen Platte gleichfalls unterschiedliche Krümmungen auf. Neben konvex gebogenen Randbereichen ist die Platte insbesondere mit einer geraden Kante sowie einer rechtwinkligen Ecke versehen, um auch solche Fugen bearbeiten zu können, die in einem gewinkelten Bereich angeordnet sind.

Wird der Spachtel entlang einer Fuge geführt, so verteilt sich ein Teil der abgenommenen plastischen Masse in einem angrenzenden Streifen geringer Dicke. Die Folge ist ein sehr unsauberes Fugenbild, welches ein Entfernen des randseitigen Streifens erforderlich macht. Speziell wenn es sich um eine Fuge an einem Fenster handelt, sind zudem auf der Glasoberfläche auch geringe Mengen verschmierten Materials deutlich sichtbar. Mit herkömmlichen Fugenspachteln ist ein Abnehmen der derart verteilten Masse nicht in geeigneter Weise möglich. Ein weiteres Problem besteht darin, daß gebräuchliche Spachtel aufgrund der Form ihres Randes lediglich die Herstellung von Fugen mit einer begrenzten Anzahl unterschiedlicher Oberflächenkrümmungen gestatten, die zudem in der Regel asymmetrisch geformt sind.

Aus der DE 93 06 030 U ist eine Spachtel bekannt, bei der an einer flächenmäßig sich verjüngenden Platte eine Schnittkante angeformt ist, die der Breite der Fuge entspricht.

Vor diesen Hintergrund hat sich die Erfindung die Schaffung eines plattenförmigen Fugenspachtels zur Aufgabe gestellt, der das einfache Aufnehmen von auf einer Oberfläche verschmierter Masse gestattet und einen erweiterten Bereich unterschiedlicher Randkrümmungen besitzt.

Diese Aufgabe wird erfindungsgemäß dadurch gelöst, daß der Spachtel mit einer Schnittkante versehen ist, die durch einen Abschnitt des Randes gebildet ist, dessen Dicke senkrecht der Plattenebene im spitzen Winkel nach außen abnimmt und die Schnittkante mit einem angrenzenden Abschnitt des Randes einen rechten Winkel bildet.

Der vorgeschlagene Spachtel ist mit einem Randabschnitt versehen, der ausgehend von der Dicke der Platte in spitzem Winkel zu einer Schnittkante hin zuläuft. Indem der Spachtel mit seiner Schnittkante entlang der vorher durch einen anderen Randabschnitt bearbeiteten Fuge geführt wird, läßt sich ausgetretenes und verschmiertes Material leicht abnehmen. Da Fugen nahezu immer an ebene Oberflächen angrenzen, ist bei einem universell verwendbaren Werkzeug eine gerade Schnittkante erforderlich, obwohl für spezielle Einsatzzwecke auch ein konvex oder konkav gebogener Verlauf denkbar ist. Die Ausführung der übrigen Spachtelränder entspricht den gebräuchlichen Werkzeugen und läßt sich auf bekannte Weise einsetzen, wobei die Krümmungsradien von wenigen Millimetern bis unendlich, d. h. einem geraden Rand, reichen können. Außerdem verlaufen die Randabschnitte mit Ausnahme der Schnittkante senkrecht der Ebene der Platte, bzw. senkrecht der unmittelbar angrenzenden Plattenoberfläche im Fall einer gekrümmten Platte. In der Folge läßt sich der Rand des Spachtels auf seiner gesamten Breite an die Kanten der Fuge anlegen, so daß eine gute Führung und hohe Qualität der erzeugten Fugenoberfläche gewährleistet sind. Um ein sauberes Abnehmen des Materials zu ermöglichen, sind derartige senkrechte Abschnitte des Randes von einer Kante begrenzt, die parallel der Plattenebene verläuft. Bei einer Bewegung des Spachtels entlang einer Fuge bewirkt die Kante ein gut definiertes und vollständiges Abnehmen überschüssiger Masse, so daß vielfach ein Nacharbeiten mit der Schnittkante des Spachtels lediglich in begrenztem Umfang notwendig ist.

Ein wesentlicher Einsatzbereich des vorgeschlagenen Spachtels, dessen größter Durchmesser zweckmäßig 5 - 20cm, vorzugsweise etwa 10cm beträgt, ist die Nachbearbeitung von Fugen, die in einem Winkel angeordnet sind. Ein Beispiel ist die Dichtungsfuge zwischen dem Rahmen eines Fensters und seiner Scheibe. Um das Einbringen der Schnittkante in diesen Bereich zu ermöglichen, bildet sie mit einem angrenzenden Abschnitt des Randes einen etwa rechten Winkel. Die übrigen Ränder des Spachtels sind vorzugsweise abgerundet, damit er sich auch über einen längeren Zeitraum hinweg bequem und ohne die Gefahr eines Wundscheuerns von seinem Benutzer handhaben läßt.

Vorzugsweise übersteigt die Breite des Randes die Dicke der Platte, so daß ihre Ebene umlaufend von einer Erhöhung begrenzt ist. Aus der Fuge abgenommenes Material gleitet in der Folge von der Erhöhung auf die Ebene ab, so daß die Gefahr seines Herunterfallens vom Spachtel vermindert ist. Darüber hinaus wird das abgenommene Material vom Rand der Platte weggeführt, so daß es zu einem geringeren Anteil entlang der Fuge verschmiert.

Stegartige Fortsätze der Platte erleichtern ihre Handhabung und vergrößern ihren Gesamtumfang, so daß sich eine vergrößerte Anzahl von Randabschnitten unterschiedlicher Krümmung vorsehen läßt. Denkbar ist, daß sich die Fortsätze an einen Zentralbereich der Platte anschließen oder die Platte von zwei oder mehr Fortsätzen gebildet ist. Unterschiedliche Krümmungen der stirnseitigen Ränder der Fortsetzungen gestatten die Bearbeitung von Fugen über einen weiten Bereich verschiedener Breiten hinweg, wobei auch eine symmetrische Krümmung zur Erzeugung symmetrischer Fugenquerschnitte denkbar ist.

Um auch in räumlich schlecht zugänglichen Bereichen eine Fugenbearbeitung zu ermöglichen, nimmt die Breite der Fortsätze in der Plattenebene zweckmäßig zu ihrer Stirnseite hin ab. Weiterhin ist es vorteilhaft, wenn die Fortsätze das Einbringen des an die Schnittkante angrenzenden rechten Winkels in eine Raumecke nicht behindern. Zu diesem Zweck schneiden sich die Längsachsen der Fortsätze zweckmäßig nahe des rechten Winkels, das heißt die Fortsätze gehen in etwa radialer Richtung vom Bereich des rechten Winkels aus.

Ein elastisches Material des Spachtels verhindert die Beschädigung von an die bearbeitete Fuge angrenzenden Oberflächen und ermöglicht infolge der Formanpassung das Abnehmen der Masse auch von solchen Oberflächen, die eine geringe Rauhigkeit aufweisen. Zweckmäßige Werkstoffe sind daher thermoplastische Kunststoffe oder Elastomere, wobei sich Evoprene bewährt haben. Dabei bietet sich die Herstellung des Spachtels im Spritzguß an.

Weitere Einzelheiten, Merkmale und Vorteile der Erfindung lassen sich dem nachfolgenden Beschreibungsteil entnehmen, in dem anhand der Zeichnung ein Ausführungsbeispiel des vorgeschlagenen Spachtels näher erläutert ist. Die Zeichnung zeigt in prinzipienhafter Darstellung
- Figur 1:: Draufsicht auf den Spachtel,
- Figur 2:: Schnitt entlang der Linie A - A.

Der in Figur 1 wiedergegebene Spachtel wird von einer Platte (1) aus vorzugsweise elastischem Material gebildet, deren Rand (2) zur Bearbeitung der Fugen dient. Um das einfache Abnehmen überschüssigen Materials mit dem Werkzeug von einem Fugenrand zu ermöglichen, ist ein Abschnitt des Randes (2) als Schnittkante (3) ausgebildet, die sich spitzwinklig zum Zentrum der Platte (1) h verbreitert, wie der Querschnitt in Figur 2 erkennen läßt. Die übrigen Abschnitte (4 - 6) des Randes (2) verlaufen dagegen senkrecht der Plattenebene. Um den Einsatz der Schnittkante (3) auch in einem Raumwinkel zu gestatten, bildet sie mit einem angrenzenden, geraden Abschnitt (4) des Randes (2) einen rechten Winkel (7).

Damit durch den Spachtel abgenommenes Material vom Rand (2) der Platte (1) weggeführt wird, ist sie umlaufend mit einer Erhöhung (8) versehen, die in Kanten (9, 10) in den Rand (2) übergeht. Entsprechend ist die Breite des Randes (2) größer als die Plattendicke. In der Folge ist gewährleistet, daß sich plastische Massen gut mit dem Spachtel bearbeiten lassen und sicher auf der Oberfläche der Platte (1) aufgenommen werden, so daß sie weder herunterfallen noch durch den Rand (2) in der Umgebung einer Fuge verschmiert werden.

Stegartige Fortsätze (11, 12), die stirnseitig Abschnitte (5, 6) des Randes (2) unterschiedlicher Krümmung aufweisen, erleichtern die Handhabung des Spachtels und gestatten die Bearbeitung von Fugen über einen weiten Bereich verschiedener Breiten hinweg. Damit die Fortsätze (11, 12) das Einbringen der Schnittkante (3) in eine Raumecke nicht behindern, liegt der Schnittpunkt (13) ihrer Längsachsen (14, 15) vorzugsweise nahe des rechten Winkels (7). Von Vorteil ist es weiterhin, wenn sich die Fortsätze (11, 12) zu den stirnseitigen Randabschnitten (5, 6) hin in der Ebene der Platte (1) verjüngen, so daß sich der Spachtel auch in schlecht zugänglichen Eckbereichen einsetzen läßt.

Im Ergebnis entsteht auf diese Weise ein Fugenspachtel, der sich auf einfache Weise und preiswert fertigen läßt, die Bearbeitung von Fugen über einen großen Bereich unterschiedlicher Breiten hinweg gestattet und mit dem sich entlang der Fuge verschmiertes Material sauber abnehmen läßt.

## Patentansprüche

1. Spachtel zum Nacharbeiten von Fugen, die mit einer plastischen Masse ausgefüllt sind, wobei der Spachtel aus einer Platte (1) besteht, deren Rand (2) in der Plattenebene unterschiedliche Krümmungen aufweist, wobei Abschnitte ( 4 - 6) des Randes (2) senkrecht der Ebene der Platte (1) verlaufen, ein senkrechter Abschnitt (4 - 6) des Randes (2) von einer Kante (9, 10) begrenzt ist, die parallel der Ebene der Platte (1) verläuft, **dadurch gekennzeichnet, daß**
- der Spachtel mit einer Schnittkante (3) versehen ist, die durch einen Abschnitt des Randes (2) gebildet ist, dessen Dicke senkrecht der Plattenebene im spitzen Winkel nach außen abnimmt und
- die Schnittkante (3) mit einem angrenzenden Abschnitt (4) des Randes (2) einen rechten Winkel (7) bildet,

2. Spachtel nach Anspruch 1, **dadurch gekennzeichnet, daß** die Schnittkante (3) gerade ist.

3. Spachtel nach Anspruch 1, **dadurch gekennzeichnet, daß** die Breite des Randes (2) größer als die Dicke der Platte (1) ist.

4. Spachtel nach einem der vorhergehenden Ansprüche, **dadurch gekennzeichnet, daß** die Platte (1) mit stegartigen Fortsätzen (11, 12) versehen ist, deren stirnseitige Ränder (2) untereinander unterschiedliche Krümmungen aufweisen.

5. Spachtel nach Anspruch 4, **dadurch gekennzeichnet, daß** die Breite der Fortsätze (11, 12) zu ihrer Stirnseite hin abnimmt.

6. Spachtel nach Anspruch 4 oder 5, **dadurch gekennzeichnet, daß** sich die Längsachsen (14, 15) der Fortsätze (11, 12) nahe des rechten Winkels (7) schneiden.

7. Spachtel nach einem der vorhergehenden Ansprüche, **dadurch gekennzeichnet, daß** der Spachtel aus einem elastischen Material besteht.

## Claims

1. Spatula for the reworking of joints which are filled with a plastic material, the spatula consisting of a disc (1), whose rim (2) has different curvatures in the disc plane, sections (4 - 6) of the rim (2) extending perpendicular to the plane of the disc (1), a perpendicular section (4 - 6) of the rim (2) being delimited by an edge (9, 10), which extends parallel to the plane of the disc (1), **characterised in that**
- the spatula is provided with a cutting edge (3), which is formed by a section of the rim (2), whose thickness plane decreases outwardly perpendicular to the disc plane at an acute angle, and
- the cutting edge (3) forms a right angle (7) with an adjacent section (4) of the rim (2).

2. Spatula according to claim 1, **characterised in that** the cutting edge (3) is straight.

3. Spatula according to claim 2, **characterised in that** the width of the edge (2) is greater than the thickness of the disc (1).

4. Spatula according to one of the preceding claims, **characterised in that** the disc (1) is provided with fin-like continuations (11, 12), whose end rims (2) have different curvatures.

5. Spatula according to claim 4, **characterised in that** the width of the continuations (11, 12) decrease towards their ends.

6. Spatula according to claim 4 or 5, **characterised in that** the longitudinal axes (14, 15) of the continuations (11, 12) intersect close to the right angle (7).

7. Spatula according to one of the preceding claims, **characterised in that** the spatula consists of an elastic material.

## Revendications

1. Spatule pour la finition de joints remplis d'une masse plastique, cette spatule étant composée d'une plaque (1) dont le bord présente différents rayons de courbure dans le plan de la plaque, les parties (4 - 6) du bord (2) étant perpendiculaires au plan de la plaque (1), et une partie perpendiculaire (4 - 6) du bord (2) étant délimité par une arête (9, 10) parallèle au plan de la plaque (1), **caractérisée en ce que**
- la spatule est dotée d'une arête tranchante (3) formée par une partie du bord (2) dont l'épaisseur diminue en angle aigu vers l'extérieur, perpendiculairement au plan de la plaque, et
- l'arête tranchante (3) forme un angle droit (7) avec la partie avoisinante (4) du bord (2).

2. Spatule pour la finition de joints selon la revendication 1, **caractérisée en ce que** l'arête tranchante (3) est droite.

3. Spatule pour la finition de joints selon la revendication 1, **caractérisée en ce que** la largeur du bord (2) est supérieure à l'épaisseur de la plaque (1)

4. Spatule pour la finition de joints selon l'une des revendications précédentes, **caractérisée en ce que** la plaque (1) est pourvue de prolongements (11, 12) en forme d'ailerons au niveau desquels les faces du bord (2) présentent des rayons de courbure différents.

5. Spatule pour la finition de joints selon la revendication 4, **caractérisée en ce que** la largeur des prolongements (1 1, 12) diminue vers leur face frontale.

6. Spatule pour la finition de joints selon la revendication 4 ou 5, **caractérisée en ce que** les axes longitudinaux (14, 15) des prolongements (11, 12) se recoupent à proximité de l'angle droit (7).

7. Spatule pour la finition de joints selon l'une des revendications précédentes, **caractérisée en ce que** la spatule est constituée d'un matériau élastique.
